# EUROPÄISCHE PATENTSCHRIFT

(11) **EP 0 156 168 B1**
(45) Veröffentlichungstag und Bekanntmachung des Hinweises auf die Patenterteilung: **14.09.1988**
(21) Anmeldenummer: 85102006.5
(22) Anmeldetag: 23.02.1985
(51) Int. Cl.: B25B 7/12, H01R 43/042, B25B 7/02

(54) **Werkzeug zum Crimpen, Schneiden, Pressen o. dgl. mit linearem Arbeitsweg**
Tool for crimping, cutting, etc. with a linear working movement
Outil pour sertir, couper, presser etc. avec mouvement linéaire de travail

(30) Priorität: 28.03.1984 DE 3411397
(43) Veröffentlichungstag der Anmeldung: 02.10.1985
(73) Patentinhaber: Rommel, Reiner, D-3570 Stadt Allendorf (DE)
(72) Erfinder: Rommel, Reiner, D-3570 Stadt Allendorf (DE)
(74) Vertreter: Patentanwälte Rehberg + Hüppe

(56) Entgegenhaltungen:
- DE-A- 1 590 464
- DE-B- 1 089 834
- DE-B- 1 104 010
- GB-A- 2 010 729
- US-A- 2 704 001

## Beschreibung

Die Erfindung betrifft ein Werkzeug zum Crimpen, Schneiden, Pressen oder dgl. nach dem Oberbegriff des Anspruchs 1, mit linearem Arbeitsweg und einem zwischen die Griffhebel und den Werkzeugkopf eingeschalteten Hebeltrieb, der es gestattet, mit Hilfe der zusammenzudrückenden Griffhebel einen erheblichen Druck auf die das Crimpen, Schneiden, Pressen oder dgl. bewirkenden Werkzeuge auszuüben. Ein Mangel der bisherigen Werkzeuge (siehe US-A-27 04 001) besteht darin, daß ihre Herstellung mit erheblichen Schwierigkeiten verbunden ist, weil die einzelnen Werkzeugteile mit größter Präzision arbeiten müssen, um überhaupt die gewünschte Verbindung oder Verformung der Werkstücke herbeizuführen.

Aufgabe der Erfindung ist es, ein solches Werkzeug zu schaffen, welches bei einfachster Herstellung die höchste Präzision im Einsatz erreichen läßt.

Dies wird erfindungsgemäß durch die Kombination der Merkmale des Anspruchs 1 erreicht.

Vorzugsweise ist der Werkzeugkopf in Sandwich-Bauweise aus übereinanderliegenden flachen Rahmenteilen und Platten gebildet.

Ein weiterer Vorteil, der die Verwendungsmöglichkeiten des Werkzeuges erheblich steigert, ist dadurch gegeben, daß der Werkzeugkopf von den Griffhebeln lösbar und gegen andere Werkzeugköpfe für andere Arbeitsmöglichkeiten austauschbar ist.

Von ganz besonderer Bedeutung ist aber, daß zwischen die Griffhebel eine auf den jeweils erforderlichen Enddruck der Werkzeuge einstellbare Zwangssperre eingeschaltet ist, die ein Öffnen des Werkzeuges vor dem Erreichen dieses Enddruckes verhindert. Damit ist die Sicherheit gewährleistet, daß jedes Werkstück mit dem erforderlichen Druck verformt wird und ein Ausschuß durch unsachgemäße Verarbeitung vermieden ist. Zweckmäßig ist die Zwangssperre aus einer verstellbaren Ratsche gebildet, deren Rastklinke an einem Griffhebel sitzt und mit einem am anderen Griffhebel vorgesehenen Zahnsegment zusammenarbeitet, wobei Rastklinke und Zahnsegment zur Regelung der Öffnungszeit gegeneinander einstellbar sind. Das erfindungsgemäße Werkzeug läßt sich nach Einleitung eines Arbeitsganges nicht eher wieder öffnen, als bis der erforderliche Enddruck erreicht ist.

Eine Ausführungsmöglichkeit ist in der anliegenden Zeichnung wiedergegeben, und zwar zeigen:
Fig. 1 eine Explosionsdarstellung des vollständigen Werkzeuges,
Fig. 2 eine Seitenansicht des Werkzeuges in geschlossener Stellung,
Fig. eine Seitenansicht des geöffneten Werkzeuges,
Fig. 4 den Werkzeugkopf nach Trennung von den Griffhebeln,
Fig. 5 die Griffhebel nach Entfernung des Werkzeugkopfes,
Fig. 6 einen Schnitt durch einen Teil des Werkzeugkopfes,
Fig. 7 eine Draufsicht auf den Werkzeugkopf bei abgenommener Deckplatte.

Das vollständige Werkzeug besteht aus den in der Explosionsdarstellung gemäß Fig. 1 wiedergegebenen Einzelteilen und ist im wesentlichen aus einem Werkzeugkopf K gebildet, der auswechselbar mit einem Griffhebelantrieb G verbunden ist. In Sandwich-Bauweise besteht der Werkzeugkopf aus ebenen, ausgestanzten Platten 1, die unter Zwischenschaltung einer Platte 2 durch Schrauben oder Nieten 15 derart miteinander verbunden sind, daß sie mit ihren, den Griffhebeln G zugekehrten Enden freiliegen und einen Raum bilden, in welchem eine Schiebeplatte 3 auf- und abverschiebbar ist, welche die untere Crimpplatte bildet und mit der Zwischenplatte 2, die die obere Crimpplatte darstellt, zusammenarbeitet.

In nach unten reichenden Vorsprüngen 4 der Platten 1 sind Bohrungen 5 vorgesehen zum Anbringen von Zwischenhebeln 6 für die Verbindung des Werkzeugkopfes mit den Griffhebeln. Die Verbindung erfolgt durch Steckstifte oder Schrauben 7, die in die dafür vorgesehenen Bohrungen 5 der Platten 1 bzw. 5' der Zwischenhebel 6 eingeführt und lediglich zum Zwecke des Auswechselns des Werkzeugkopfes entfernt werden.

Die Schiebeplatte 3 hat einen nach unten über die Platten 1 hinausreichenden Fortsatz 8 mit einer Auskehlung 9, mit welchem sie sich auf dem Gelenkzapfen 10 der noch später zu beschreibenden Griffhebel 11 und 12 abstützt. Außerdem sind zu beiden Seiten an der Platte 3 Federauflager 13 für zwischen diese und die Platte 2 eingesetzte Druckfedern 14 vorgesehen, die die beiden Crimpwerkzeuge 2 und 3 beim Spreizen der Griffhebei 11 und 12 in ihre Offenstellung gemäß Fig. 3 drücken. Geführt wird die Platte 3 durch einen Aufsatz 16, der im Innenraum der oberen Deckplatte 1 gleitet.

Durch Öffnen und Schließen der Griffhebel 11 und 12 wird das untere Crimpwerkzeug 3 bewegt. Dabei sind die beiden Zwischenhebel 6 an den Gelenkzapfen 17 der beiden Griffhebel angelenkt.

Der Hebeltrieb 6 verbindet Werkzeugkopf K und Griffhebeltrieb G in der Weise, daß beim Spreizen der Griffhebei 11,12 über die Hebel 6 das Unterwerkzeug 3 von dem Oberwerkzeug 2 entfernt wird und beim Schließen der Griffhebel 11, 12 dessen Gelenkzapfen 10 nach oben wandert und die beiden Crimpwerkzeuge 2 und 3 gegeneinander bewegt werden und der Preßvorgang, d. h. das Crimpen, des zwischen die beiden Werkzeuge 2 und 3 eingeführten Werkstückes erfolgt. Durch Lösen der Bolzen 7 oder 17 läßt sich der gesamte Werkzeugkopf K von dem Griffhebeltrieb G abnehmen und gegen einen anderen Werkzeugsatz auswechseln.

Da es wichtig ist, daß beim Crimpen des Werkstückes immer ein bestimmter Enddruck erreicht wird, muß verhindert werden, daß der Griffhebeltrieb G vor Erreichen dieses Enddruckes wieder geöffnet wird. Dies erfolgt durch eine sog. Zwangssperre, die das Wiederöffnen der Griffhebei 11,12 erst nach Erreichen dieses Enddruckes gestattet. Zu diesem Zweck ist auf der Innenseite des einen Griffhebels 12 ein Zahnsegment 20 vorgesehen, während an dem anderen Griffhebel 11 eine Schaltklinke 21 in einem Lager 22 auf einem Zapfen gelagert ist. Wie ersichtlich, ist die in dem Lager 22 vorgesehene Lagerbohrung 24 länglich, so daß sich der Lagerzapfen 23 in dieser Bohrung verschieben kann. Diese Verschiebung wird durch eine Lagergabei 25 bewirkt, in der ein Gewindezapfen 26 vorgesehen ist, auf dem eine Stellmutter 27 aufgedreht ist. Diese führt sich in einem am Hebel 11 vorgesehenen Schlitz 28 und bewirkt bei ihrer Betätigung ein Hin-und Herschieben des Lagerzapfens 23 in seiner Lagerstelle 24. Durch Verstellen der Stellmutter 27 wird die Rastklinke 21, welche unter der Wirkung einer Zugfeder 29 steht, in dem Zahnsegment 20 verschoben, wodurch der Wiederöffnungszeitpunkt der beiden Griffhebel 11 und 12 verhindert wird und damit eine Anpassung an den jeweils beim Crimpen erforderlichen Enddruck erfolgt.

## Patentansprüche

1. Werkzeug zum Crimpen, Schneiden, Pressen oder dgl. mit linearem Arbeitsweg und einem zwischen die Griffhebel (11, 12) und dem Werkzeugkopf eingeschalteten Hebeltrieb, der eine im Werkzeugkopf geführte und durch Druckfedern (14) in die Offenstellung gedrückte untere Profilplatte (3) gegen eine im Werkzeugkopf abgestützte obere Profilplatte (2) drückt, wobei die untere und die obere Profilplatte (3, 2) jeweils auf den einander zugekehrten Seiten das Crimpen, Schneiden, Pressen oder dgl. bewirkende Werkzeuge tragen, dadurch gekennzeichnet, daß der Werkzeugkopf aus zwei jeweils einen in sich geschlossenen Rahmen bildenden Deckplatten (1) gebildet ist, die über die dazwischen liegende obere Profilplatte (2) sowohl miteinander als auch mit der oberen Profilpatte (2) fest verbunden sind, wobei die zwischen den Deckplatten (1) verschiebbar gelagerte untere Profilplatte (3) mit einer in die Rahmenöffnung der Deckplatte (1) hineinreichende Führungsplatte (16) versehen ist und an den Seiten Federauflager (13) für die Druckfedern (14) trägt und sich mit einer Auskehlung (9) am unteren Ende auf einen Gelenkzapfen (10) der Griffhebel (10, 11) abstützt und die Verbindung zwischen Werkzeugkopf und Griffhebel (11, 12) durch zwei Hebel (6) des Hebeltriebs erfolgt, wobei die Hebel (6) jeweils an den Griffhebeln (11, 12) und am unteren Ende des Werkzeugkopfes zwischen den Deckplatten (1) schwenkbar gelagert sind.

2. Werkzeug nach Anspruch 1, dadurch gekennzeichnet, daß der Werkzeugkopf (K) in Sandwich-Bauweise aus übereinanderliegenden, flachen Rahmenteilen und Platten (1, 2, 3) gebildet ist.

3. Werkzeug nach Anspruch 1 und 2, dadurch gekennzeichnet, daß der Werkzeugkopf (K) von den Griffhebeln (11, 12) lösbar und gegen andere Werkzeugkopfformen (K) austauschbar ist.

4. Werkzeug nach Anspruch 1 bis 3, dadurch gekennzeichnet, daß die das Öffnen der Crimpwerkzeuge (2, 3) bewirkenden Federn (14) im Werkzeugkopf (K) untergebracht sind.

5. Werkzeug nach Anspruch 3, dadurch gekennzeichnet, daß zumindest eine der zum Werkzeugkopf (K) gehörigen Crimpplatten (2, 3) sich vermittels einer Rückholfeder (14) im Rahmen (1) abstützt.

6. Werkzeug nach Anspruch 1, dadurch gekennzeichnet, daß zwischen die Griffhebel eine auf den jeweils erforderlichen Enddruck einstellbare Zwangssperre (20 bis 29) eingeschaltet ist, die ein Öffnen des Werkzeuges vor dem Erreichen des Enddruckes verhindert.

7. Werkzeug nach Anspruch 1 und 6, dadurch gekennzeichnet, daß die Zwangssperre (20 bis 29) aus einer verstellbaren Ratsche gebildet ist, deren Rastklinke (21) an einem Griffhebel (11) sitzt und mit einem am anderen Griffhebel (12) vorgesehenen Zahnsegment (20) zusammenarbeitet, wobei Rastklinke (21') und Zahnsegment (20) zur Regelung der Öffnungszeit gegeneinander einstellbar sind.

8. Werkzeug nach Anspruch 1 bis 7, dadurch gekennzeichnet, daß die Crimpplatten (2, 3) jeweils mit mehreren wechselweise zu benutzenden Arbeitsprofilen ausgestattet sind.

## Claims

1. Tool for crimping, cutting, pressing or the like, with linear working travel and a lever drive, which is connected between the handle levers (11, 12) and the tool head and which presses a lower profile plate (3), which is guided in the tool head and urged by compression springs (14) into the open setting, against an upper profile plate (2), supported in the tool head, wherein the lower and the upper profile plates (2, 3) each on the mutually facing sides carry perspective tools effecting the crimping, cutting, pressing or the like, characterised thereby, that the tool head is formed of two cover plates (1) which each form a respective closed frame and are firmly connected each with the other by way of the upper profile plate (2) as well as also with the upper profile plate (2), wherein the lower profile plate (3) is displaceably borne between the cover plates (1), is provided with a guide plate (16) reaching into the frame opening of the cover plate (1) carries spring supports (13) for the compression springs (14) at the sides and bears by a concavity (9) at the lower end on a hinge pin (10) of the handle levers (11, 12) and the connection between the tool head and the handle levers (11, 12) takes place through the two levers (6) of the lever drive, wherein the levers (6) are each pivotably borne between the cover plates respectively at the handle levers (11, 12) and at the lower end of the tool head.

2. Tool according to claim 1, characterised thereby, that the tool head (K) is formed in sandwich mode of construction from flat frame parts and plates (1,2,3) lying one above the other.

3. Tool according to claim 1 and 2, characterised thereby, that the tool head (K) is detachable from the handle levers (11, 12) and exchangeable against other tool head forms (K).

4. Tool according to claim 1 to 3, characterised thereby, that the springs (14), which effect the operating of the crimping tools (2, 3), are housed in the tool head (K).

5. Tool according to claim 3, characterised thereby, that at least one of the crimping plates (2, 3) belonging to the tool head (K) is supported in the frame (1) by means of a return spring (14).

6. Tool according to claim 1, characterised thereby, that a constrained lock (20 to 29), which is settable to the respectively required final pressure, is connected between the handle levers and prevents an opening of the tool before the attainment of the final pressure.

7. Tool according to claim 1 and 6, characterised therbeby, that the constrained lock (20 to 29) is formed of an adjustable ratchet, the detent pawl (21) of which sits at a handle lever (11) and co-operates with a toothed segment (20) provided at the other handle lever (12), wherein detent pawl (21) and toothed segment (20) are one settable relative to the other for the regulation of the opening time.

8. Tool according to claim 1 and 7, characterised thereby, that the crimping plates (2, 3) are each equipped with several working profiles to be utilised alternatively.

## Revendications

1. Outil pour sertir, couper, presser ou exécuter des opérations similaires avec mouvement linéaire de travail et comportant un système de leviers installé entre les poignées (11, 12) et la tête d'outil, qui presse contre une plaque profilée (3) inférieure passant dans cette tête d'outil et qui est poussée en position d'ouverture par des ressorts de compression (14), les plaques profilées (3,2) inférieure et supérieure portant dans chaque cas, sur les côtés tournés l'un vers l'autre, des outils réalisant le sertissage, la coupe, la compression, ou des opérations similaires, caractérisé par le fait que la tête d'outil est constituée par deux plaques de couverture (1) formant dans chaque cas en elles-mêmes un cadre fermé, et qui sont reliées de façon fixe par l'intermédiaire de la plaque profilée supérieure située entre elles, aussi bien entre elles qu'avec la plaque profilée (2) la plaque profilée inférieure (3), montée de façon à pouvoir se déplacer par translation entre les plaques de couverture (1), étant munie d'une plaque de guidage (16) dépassant dans l'ouverture du cadre de la plaque de couverture (1) et ladite plaque profilée (3) portant sur les côtés des supports (13) destinés aux ressorts de compression (14) et s'appuyant grâce à un évidement (9) sur l'extrémité d'une broche d'articulation (10) des poignées (10, 11), et que la liaison entre la tête d'outil et les poignées (11, 12) s'effectue grâce aux deux leviers (6) du système de leviers, les leviers (6) étant montés dans chaque cas de façon pivotante sur les poignées (11, 12) à lextrémité inférieure de la tête d'outil, entre les plaques de couverture (5).

2. Outil selon la revendication 1, caracterisé par le fait que la tête d'outil (K) est constituée par des pièces en forme de cadre et des plaques (1, 2, 3) plates placées en sandwich les unes au dessus des autres.

3. Outil selon la revendication 1 ou 2, caractérisé par le fait que la tête d'outil peut être détachée des leviers de saisie (11, 12) et remplacée par d'autres formes de têtes d'outil (K).

4. Outil selon les revendications 1 à 3, caractérisé par le fait que les ressorts (14) provoquant l'ouverture des outils de sertissage (2, 3) sont logés dans la tête d'outil (K).

5. Outil selon la revendication 3, caractérisé par le fait qu'au moins une des plaques de sertissage (2, 3) appartenant à la tête d'outil (K) s'appuie dans le cadre (1) au moyen d'un ressort de rappel (14).

6. Outil selon la revendication 1, caractérisé par le fait qu'entre les leviers de saisie est installé un verrouillage positif (20 à 29) réglable à la position d'extrémité nécessaire dans chaque cas, lequel empêche une ouverture de l'outil avant que la compression finale soit atteinte.

7. Outil selon les revendications 1 et 6, caractérisé par le fait que le verrouillage positif (20 à 29) est fermé par un dispositif à cliquet dont le cliquet (21) est monté sur une poignée de saisie (11) et coopère avec un segment de saisie, le cliquet (21') et le segment denté (20) étant réglables l'un par rapport à l'autre pour régler le temps d'ouverture.

8. Outil selon les revendications 1 à 7, caractérisé par le fait que les plaques de sertissage (2, 3) sont équipées chacune de plusieurs profils de travail destinés à être employés de façon interchangeable.
